# EUROPÄISCHE PATENTSCHRIFT

(11) **EP 3 589 159 B1**
(45) Veröffentlichungstag und Bekanntmachung des Hinweises auf die Patenterteilung: **15.09.2021**
(21) Anmeldenummer: 18708066.8
(22) Anmeldetag: 19.02.2018
(51) Int. Cl.: A47B 51/00, E06B 3/50, A47B 77/00

(54) **SCHRANKMÖBEL ODER HAUSHALTSGERÄT**
CUPBOARD OR HOUSEHOLD APPLIANCE
PLACARD OU APPAREIL ÉLECTROMÉNAGER

(30) Priorität: 02.03.2017 DE 102017104336
(43) Veröffentlichungstag der Anmeldung: 08.01.2020
(73) Patentinhaber: Hettich Holding GmbH & Co. oHG, 32278 Kirchlengern (DE)
(72) Erfinder: SOBOLEWSKI, Uwe, 32257 Bünde (DE); ANDSCHUS, Stefan, 32312 Lübbecke (DE)
(74) Vertreter: Dantz, Jan Henning
(86) Internationale Anmeldenummer: PCT/EP2018/054013
(87) Internationale Veröffentlichungsnummer: WO 2018/158100

(56) Entgegenhaltungen:
- JP-U- H02 116 839
- JP-Y2- 2 523 904
- US-A- 3 081 138
- US-A1- 2011 266 936
- US-B1- 7 770 986

## Beschreibung

Die vorliegende Erfindung betrifft ein Schrankmöbel oder Haushaltsgerät, insbesondere als Hängeschrank, nach dem Oberbegriff des Anspruches 1.

Die DE 32 155 72 A1 offenbart einen Oberschrank mit einem absenkbaren Einsatzkorb, der in senkrechen Führungsnuten geführt ist und mittels eines Getriebes absenkbar und anhebbar ist. Durch einen solchen Oberschrank wird das Problem gelöst, dass die oberen Fächer eines Oberschrankes schlecht zugänglich sind und ein Zugriff nach dem Absenken leichter erfolgen kann. Problematisch bei einem solchen Oberschrank ist allerdings, dass der Bereich unterhalb des Oberschrankes frei sein muss, damit dieser nicht mit dem absenkbaren Einsatzkorb kollidiert. Zudem müssen bei einem Antrieb hohe Gewichtslasten verfahren werden, da gerade in den unteren Fächern eines Oberschrankes häufig schwere Gegenstände wie Gläser oder Teller, aufbewahrt werden, bei denen ein häufiger Zugriff notwendig ist.

Die US 7,770,986 offenbart ein Schrankmöbel mit einer nach unten verschwenkbaren Klappe, die an einer Schubanordnung gehalten ist. Die Schubanordnung kann in einer herausgezogenen Position über einen Scherenmechanismus abgesenkt werden.

JP H02 116839 offenbart ein Schrankmöbel mit verschwenkbaren Türen, gemäß dem Oberbegriff des Anspruchs 1, an denen schalenförmige Halter angebracht sind. JP 2 523 904 Y2 offenbart eine Box mit anhebbaren und verschwenkbaren Ablagen.

Es ist daher Aufgabe der vorliegenden Erfindung, ein Schrankmöbel oder Haushaltsgerät zu schaffen, mit dem ein Stauraum an einem Schrankmöbel oder Haushaltsgerät gerade im oberen Bereich besser genutzt wird.

Diese Aufgabe wird mit einem Schrankmöbel oder Haushaltsgerät mit den Merkmalen des Anspruches 1 gelöst.

Bei dem erfindungsgemäßen Schrankmöbel oder Haushaltsgerät ist eine Tür relativ zu dem Korpus verschwenkbar und kann somit von einer Schließposition in eine erste Öffnungsposition verschwenkt werden. Diese erste Öffnungsposition befindet sich in einem Öffnungsbereich der Tür, und in dem Öffnungsbereich kann die Tür entlang einer Führungseinrichtung nach unten abgesenkt werden. Dadurch kann der mindestens eine Halter zur Bevorratung von Gegenständen in den Zugriffsbereich eines Benutzers gebracht werden, der dann aus oder von dem Halter Gegenstände entnehmen oder zurückstellen kann. Anschließend kann die Tür über die Führungseinrichtung wieder angehoben und von dem Öffnungsbereich in eine Schließposition verschwenkt werden. Dies ermöglicht eine effektive Nutzung eines oberen Bereiches eines Schrankmöbels oder Haushaltsgerätes, der ansonsten schlecht zugänglich ist, beispielsweise weil der obere Bereich nicht mehr im Zugriffsbereich einer Person liegt.

Erfindungsgemäß ist die Führungseinrichtung als Linearführung ausgebildet. Die Linearführung kann dabei mehrere Schienen umfassen, die relativ zueinander verfahrbar sind. Alternativ kann auch nur eine Führungsschiene vorgesehen sein, entlang der ein Schlitten über Wälzkörper oder Rollen verfahrbar ist, um ein lineares Bewegen der Tür in vertikale Richtung zu ermöglichen.

Gemäß einer bevorzugten Ausgestaltung ist eine erste Sperreinrichtung vorgesehen, die in einem Schließbereich der Tür ein Absenken der Tür verhindert. Die Tür mit dem Halter an einer Innenseite muss zunächst eine vorbestimmte Öffnungsposition erreichen, um ein Anschlagen des Halters an dem Korpus oder an einem Einlegeboden in dem Korpus zu verhindern. Die erste Sperreinrichtung kann zumindest in einem Schließbereich zwischen der Schließposition und einem Öffnungswinkel von 60°, insbesondere bis zu einem Bereich um 70°, ein Absenken der Tür verhindern, um ein solches Anschlagen zu vermeiden. Vorzugsweise kann auch eine zweite Sperrvorrichtung vorgesehen sein, die ein Verschwenken der Tür in einem Schließbereich verhindert, wenn sich die Tür in einer abgesenkten Position befindet. Eine solche Sperreinrichtung kann über mechanische Mittel, beispielsweise eine Anschlagsleiste, ausgebildet sein, aber auch elektronische Steuerungsmittel können als Sperreinrichtung eingesetzt werden.

Die Tür ist erfindungsgemäß über einen Kraftspeicher in eine angehobene Position vorgespannt. Als Kraftspeicher können Federelemente, insbesondere Gasdruckfedern oder andere Federn, eingesetzt werden, oder Gegengewichte, die über Verbindungsmittel mit der Tür gekoppelt sind, so dass bei einem Absenken der Tür das Gegengewicht angehoben wird. Durch den Kraftspeicher kann die Tür bis zu einer bestimmten Zuladung auch selbsttätig in die angehobene Position bewegt werden, so dass der Nutzer nur dann eine Kraft aufbringen muss, wenn die Tür von der angehobenen Position in eine abgesenkte Position heruntergezogen wird, was die Handhabung vereinfacht, da ein Absenken einfacher als ein Anheben ist. Die Kraftunterstützung kann nicht nur zum Anheben der Tür in die angehobene Position genutzt werden, sondern auch zum Bewegen der Tür von der angehobenen Position in die Schließposition, indem zum Beispiel eine Selbsteinzugsvorrichtung auf die Tür einwirkt.

In einer ersten erfindungsgemäßen Ausgestaltung ist der Kraftspeicher zum Vorspannen der Tür in eine angehobene Position hinsichtlich der Kraft einstellbar. Dadurch können Gewichtskräfte, die aus dem Türgewicht und/oder der Zuladung resultieren, kompensiert werden. Auch unterschiedliche Türdimensionen und/oder toleranzbedingte abweichende Federkräfte lassen sich damit kompensieren, um letztlich die Tür in ein Gleichgewicht zu bringen bzw. im Gleichgewicht zu halten. Hierfür können an dem Kraftspeicher entsprechende Stellelemente vorgesehen sein, wobei der Kraftspeicher beispielsweise als Federpaket oder Feder, insbesondere als Druckfeder, ausgebildet ist. Alternativ oder zusätzlich kann in einer zweiten erfindungsgemäßen Ausgestaltung eine Führungsbahn in der Position verstellt werden, um ein Führungselement, insbesondere eine Führungsrolle, die entlang der Führungsbahn verfahrbar ist und durch den Kraftspeicher zu der Führungsbahn hin vorgespannt ist, hinsichtlich der wirkenden Kraft zu verändern.

Für eine besonders effiziente Nutzung des Innenraumes eines Schrankmöbels oder Haushaltsgerätes können in dem Korpus in einem unteren Bereich ein Boden und mindestens ein Einlegeboden angeordnet sein, während in einem oberen Bereich eine Aufnahme für den Halter an der Tür ausgebildet ist. Im unteren Bereich ist meist ein Zugriff für den Benutzer möglich, insbesondere wenn das Schrankmöbel als Oberschrank in einer Küche eingesetzt wird. Dann können ein Boden und mindestens ein Einlegeboden zur Bevorratung von Gegenständen dienen, die wie bei bekannten Möbeln nach dem Öffnen der Tür zugänglich gemacht werden. Lediglich in einem oberen Bereich, beispielsweise ab einer Höhe ab 1,80 m, kann statt Einlegeböden eine Aufnahme für einen oder mehrere Halter vorgesehen sein, die dann zusammen mit der Tür bewegt werden. Der Halter kann dabei als Schale, Korb, Haken oder Halteleiste ausgebildet sein, wobei alle Einrichtungen zum Halten und Bevorraten von Gegenständen an der Tür fixiert werden können.

Die Schwenkeinrichtung für die Tür umfasst vorzugsweise mindestens zwei in vertikale Richtung voneinander beabstandete Scharniere. Die Scharniere können dabei als Eingelenk- oder Mehrgelenkscharniere, insbesondere Viergelenk- oder Siebengelenkscharniere ausgebildet sein. Auch eine Kombination aus linear wirkenden Mechaniken und Drehmechaniken zum Schwenken der Tür sind einsetzbar. Die voneinander beabstandeten Scharniere können wahlweise fest an der Tür oder dem Korpus festgelegt sein, und an dem jeweils anderen Teil verfahrbar an einem Schlitten festgelegt sein, der entlang einer Führungsschiene bewegbar ist.

Durch eine kombinierte Anordnung von Schwenkeinrichtung und Linearführung können Öffnen und Absenken der Tür in einer steten Bewegungsabfolge ablaufen, ohne dass der Benutzer seine Bedienhand vom Bediengriff nehmen und umgreifen muss. Somit ist auch ein schneller Zugriff auf in dem Halter bevorratete Gegenstände ermöglicht.

In einer weiteren Ausgestaltung ist eine Verriegelungs- oder Rasteinrichtung vorgesehen, mittels der die Tür in einer abgesenkten Position verrastbar ist. Solche Rast- oder Verriegelungseinrichtungen können durch mechanische Rastelemente, wie Rasthaken, ausgebildet sein, die in einer vorbestimmten Position die Tür in der abgesenkten Position gegen die Kraft eines Kraftspeichers halten, damit der Benutzer die Tür loslassen kann und diese sich nicht selbsttätig wieder nach oben bewegt. Statt mechanischer Rastmittel können auch Steuerungsmittel eingesetzt werden, die beispielsweise per Knopfdruck für eine Fixierung der Tür in der abgesenkten Position sorgen.

Das Verschwenken der Tür von einer Öffnungsposition in eine Schließposition kann vollständig oder mindestens teilweise optional auch über einen Selbsteinzug erfolgen, der einen Kraftspeicher aufweist, um die Tür mechanisch in eine Schließposition vorzuspannen und somit selbsttätig eine Schließbewegung durchführen zu können. Statt eines Selbsteinzuges kann auch ein elektrischer Antrieb zum Schließen der Tür vorgesehen sein.

Bei einem Verfahren wird zunächst eine Tür von einer Schließposition in horizontale Richtung in eine erste Öffnungsposition relativ zu einem Korpus verschwenkt. Anschließend wird die Tür von der ersten Öffnungsposition in eine zweite Öffnungsposition abgesenkt, wobei die zweite Öffnungsposition unterhalb der ersten Öffnungsposition angeordnet ist und einen Zugriff auf Gegenstände ermöglicht, die an einem Halter im oberen Bereich der Tür vorgesehen sind. Danach kann die Tür von der zweiten wieder in die erste Öffnungsposition angehoben und dann von der ersten Öffnungsposition in die Schließposition verschwenkt werden. Die Bewegungen der Tür können wahlweise rein manuell erfolgen und sind durch einen oder mehrere Kraftspeicher unterstützt. Für das Anheben der Tür ist ein Kraftspeicher vorgesehen , mittels dem die Tür selbsttätig von der zweiten Offnungsposition in die erste Öffnungsposition bewegt wird. Optional kann auch ein Selbsteinzug vorgesehen sein, mittels dem die Tür selbsttätig von der ersten Öffnungsposition in die Schließposition bewegt wird, um die Handhabung zu vereinfachen. Hierzu kann weiterhin auch optional eine Dämpfungsvorrichtung angeschlossen sein, um ein gedämpftes Schließen der Tür kurz vor Erreichen der Schließposition zu ermöglichen.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines erfindungsgemäßen Schrankmöbels mit teilweise weggelassener Tür;
- Figur 2: eine perspektivische Ansicht des Schrankmöbels der Figur 1 mit der Tür in der ersten Öffnungsposition;
- Figur 3: eine perspektivische Ansicht des Schrankmöbels der Figur 1 mit der Tür in einer zweiten, abgesenkten Öffnungsposition;
- Figur 4: eine Draufsicht auf das Möbel der Figur 3;
- Figur 5: eine perspektivische Ansicht des Schrankmöbels der Figur 2;
- Figur 6: eine Draufsicht auf die Schwenkeinrichtung des Schrankmöbels der Figur 1 in einer Schließposition;
- Figur 7: eine Detailansicht der Schwenkeinrichtung gemäß Figur 6 in einer ersten Öffnungsposition;
- Figur 8: eine perspektivische Ansicht des Schrankmöbels der Figur 1 von hinten;
- Figuren 9 und 10: zwei Detailansichten des Seilzuges für den Kraftspeicher zum Anheben der Tür;
- Figuren 11A und 11B: zwei schematische Ansichten zum Funktionsprinzip des ersten Ausführungsbeispiels;
- Figuren 12A und 12B: zwei schematische Ansichten zum Funktionsprinzip eines zweiten Ausführungsbeispiels;
- Figuren 13A und 13B: zwei schematische Ansichten zum Funktionsprinzip eines dritten Ausführungsbeispiels;
- Figuren 14A und 14B: zwei schematische Ansichten zum Funktionsprinzip eines vierten Ausführungsbeispiels,;
- Figuren 15A bis 15C: mehrere schematische Ansichten eines weiteren Ausführungsbeispiels mit modifiziertem Kraftspeicher, und
- Figuren 16A und 16B: zwei Ansichten mit Ausführungsformen zum Einstellen der Kraft zum Anheben der Tür.

Ein Schrankmöbel 1 umfasst einen Korpus 2, der beispielsweise als Oberschrank an einer Küchenzeile montiert werden kann. Alternativ kann der Korpus 2 auch für ein Haushaltsgerät eingesetzt werden, beispielsweise einen Kühlschrank. An dem Korpus 2 ist eine Tür 3 verschwenkbar gelagert, wobei die Tür 3 plattenförmig ausgebildet ist und an der Außenseite ein Griffelement 8 aufweist. An der Tür 3 ist eine Schwenkeinrichtung mit zwei Scharnieren 4 festgelegt, zwischen denen eine Leiste 5 vorgesehen ist. An der Tür 3 ist an der Innenseite ein Halter 6 in Form eines Korbes oder eines Gitters vorgesehen, der zur Bevorratung von Gegenständen dient. An der Tür 3 können im oberen Bereich, also in der oberen Hälfte der Tür, ein oder mehrere dieser Halter 6 vorgesehen sein, die zusammen mit der Tür 3 bewegt werden können. In einem unteren Bereich des Korpus 2 sind an dem Korpus 2 Gegenstände auf einem Boden oder einem nicht dargestellten Einlegeboden abstellbar, da der untere Bereich vom Benutzer aus auch im Stehen zugänglich ist.

In Figur 2 wurde die Tür 3 von der Schließposition in eine Öffnungsposition horizontal verschwenkt, also im Wesentlichen um eine vertikale Achse, wobei die Schwenkbewegung nicht exakt als Drehbewegung ausgeführt sein muss, sondem auch eine Überlagerung einer Drehbewegung mit einer horizontalen Schiebebewegung sein kann. In der geöffneten Position der Tür 3 ist ein unterer Bereich des Korpus 2 mit dem Boden 22 zugänglich. Sollen Gegenstände aus dem Halter 6 entnommen oder eingefügt werden, kann die Tür 3 abgesenkt werden, wie dies in Figur 3 gezeigt ist. Hierfür werden die beiden voneinander beabstandeten Scharniere 4 entlang einer Führungsschiene 7 vertikal verschoben, so dass die Tür 3 von der in Figur 2 dargestellten angehobenen Position in eine in Figur 3 dargestellte abgesenkte Position bewegt wird, so dass der Halter 6 für den Benutzer besser zugänglich ist. Die Schiebebewegung in vertikale Richtung entlang der Führungsschiene 7 kann beispielsweise zwischen 20 cm und 80 cm betragen. Zum Schließen der Tür 3 kann diese wieder entlang der Führungsschiene 7 angehoben und dann von der Öffnungsposition in die Schließposition verschwenkt werden.

In Figur 4 ist eine Draufsicht auf das Schrankmöbel 1 mit einer geöffneten Tür 3 gezeigt. Es ist erkennbar, dass der Halter 6 zusammen mit der Tür 3 bewegt wird, und ein Absenken der Tür 3 nur dann erfolgen kann, wenn der Halter 6 vollständig außerhalb des Korpus 2 angeordnet ist, um eine Kollision mit dem Boden 22, darauf abgestellten Gegenständen oder einem nicht dargestellten Einlegeboden zu vermeiden.

Der Korpus 2 umfasst neben dem Boden 22 einen Oberboden 23, die zwischen zwei Seitenwänden 20 angeordnet sind. Die Seitenwände 20 sowie der Boden 22 und Oberboden 23 sind rückseitig durch eine Rückwand 21 miteinander verbunden, die beabstandet von einer rückseitigen Stirnkante der Seitenwände 20 montiert ist, um hinter der Rückwand 21 einen Raum für Bauteile zu schaffen, beispielsweise für einen Kraftspeicher.

In Figur 5 ist die Tür 3 in einer Öffnungsposition gezeigt, und es sind die beiden Scharniere 4 erkennbar, die in dem dargestellten Ausführungsbeispiel mit einem Scharnierteil 40 an der Tür 3 festgelegt sind. Ein zweites Scharnierteil 41, das relativ zu dem Scharnierteil 40 verschwenkbar ist, ist an einem oberen Schlitten 9 und einem unteren Schlitten 19 fixiert, die entlang einer Führungsschiene 7 in vertikale Richtung verfahrbar sind. Die Führungsschiene 7 ist dabei in einem vorderen Bereich an einer Seitenwand 20 des Korpus 2 festgelegt. Es ist auch möglich, statt zwei Schlitten 9 und 19 nur einen Schlitten vorzusehen. Benachbart zu der Führungsschiene 7 ist eine Sperrleiste 10 angeordnet, die verhindert, dass die Tür 3 in einer abgesenkten Position in Schließrichtung verschwenkt wird. Sobald die Tür 3 in vertikale Richtung aus der in Figur 5 gezeigten Position nach unten bewegt wird, lässt sich diese nur bis zu einem vorbestimmten Öffnungswinkel in Schließrichtung verschwenken, um eine Kollision des Halters 6 mit Gegenständen in dem Korpus 2, einem Einlegeboden oder dem Boden 22 zu vermeiden.

Die Funktion der Sperreinrichtung für die Tür 3 wird mit Bezug auf die Figuren 6 und 7 näher erläutert. In Figur 6 ist die Tür 3 in einer Schließposition dargestellt, und ein Hebel 11 befindet sich oberhalb einer Stirnseite der Sperrleisten 10, so dass ein Absenken der Tür 3 in der Schließstellung und einem Öffnungsbereich zwischen der Schließposition und einer ersten Öffnungsposition verhindert wird. Die Stirnseite der Sperrleiste 10 bildet einen Anschlag für den Hebel 11 aus. Wird die Tür 3 nun von der Schließposition in eine erste Öffnungsposition geöffnet, wie dies in Figur 7 dargestellt ist, verschwenkt das Scharnierteil 40 relativ zu dem Scharnierteil 41 und zieht über einen Schlepphebel 42 den Hebel 11 parallel zur Seitenwand 20, bis eine Stirnseite der Sperrleiste 10 nicht mehr durch den Hebel 11 überdeckt ist. Dadurch wird die Sperreinrichtung von der Stirnseite der Sperrleiste 10 und dem Hebel 11 freigegeben, was beispielsweise in einem Winkelbereich ab 70° beabstandet von der Schließposition erfolgt, so dass ein Absenken der Tür 3 erst dann ermöglicht wird, wenn die Tür 3 von der Schließposition um etwa 70° geöffnet wird. Dann kann der Benutzer durch Ziehen an dem Griffelement 8 die Tür 3 absenken, indem die Schwenkeinrichtung mit den Scharnieren 4 entlang der Führungsschiene 7 verfahren wird. Die Sperrleiste 10 erstreckt sich über den gesamten Verfahrweg der Tür 3 nach unten, so dass eine Vorderseite der Sperrleiste eine zweite Sperreinrichtung ausbildet, die verhindert, dass die Tür 3 in einer abgesenkten Position in Schließrichtung verschwenkt wird. Wie die Figur 7 zeigt, kann bei Absenken des Hebels 11 dieser entlang einer Vorderseite der Sperrleiste 10 bewegt werden, wobei verhindert wird, dass die Tür 3 von der dargestellten Position weiter in Schließrichtung bewegt wird. Die Tür 3 kann somit nur in einem bestimmten Öffnungsbereich, beispielsweise ausgehend von 50° bis zur maximalen Öffnungsposition, die beispielsweise in einem Bereich zwischen 80° und 110° liegen kann, vorzugsweise bei 70°, nach unten verfahren werden. Erst in einer angehobenen Position, in der der Hebel 11 über einer oberen Stirnseite der Sperrleiste 10 hinaus bewegt wird, kann die Tür 3 wieder in Schließrichtung bewegt werden. Dabei kann die Stirnseite der Sperrleiste 10 auch geneigt ausgebildet sein, um ein geringfügiges Anheben der Tür 3 beim Schließen zu bewirken.

Die Tür 3 des Schrankmöbels 1 ist in einer angehobenen Position vorgespannt. Hierfür ist hinter der Rückwand 21 ein Gegengewicht 18 angeordnet, das über einen Seilzug 13 bewegbar ist. Das Gegengewicht 18 ist an der Rückseite des Korpus 2 entlang von Schienen 24 geführt, die an gegenüberliegenden Seitenwänden 20 vorgesehen sind. Ferner ist das Gegengewicht 18 mittig an dem Seilzug 13 aufgehängt, wobei der Seilzug 13 an der Rückseite über eine erste Umlenkrolle 16 und eine zweite Umlenkrolle 17 geführt ist, die drehbar an Haltern gelagert sind (Figur 9).

Wie die Figur 10 in Verbindung mit Figur 5 zeigt, wird der Seilzug 13 durch die Rückwand 21 geführt, über eine weitere Umlenkrolle 15 umgelenkt und an einem Befestigungselement 14 fixiert, das an dem Schlitten 19 angeordnet ist. Dadurch wird beim Absenken der Tür 3 das Gegengewicht 18 über den Seilzug 13 angehoben, so dass das Gegengewicht 18 einen Kraftspeicher bildet, der die Tür 3 in der angehobenen Position vorspannt. Die Länge des Seilzuges 13 kann über eine Verstelleinrichtung eingestellt werden. Zudem ist an dem Schlitten 19 ein Anschlag vorgesehen, der mit einem Anschlagselement 12 zusammenwirkt, so dass ein Anheben der Tür 3 nur bis zu dem Anschlag erfolgt, um die Tür 3 dann in der Anschlagsposition in Schließrichtung verschwenken zu können. Auch hier kann der Anschlag verstellbar ausgebildet sein, um eine Justierung der Anschlagsposition vornehmen zu können.

Statt der Ausbildung des Kraftspeichers durch ein Gegengewicht 18 können natürlich auch andere Federelemente eingesetzt werden, insbesondere Gasdruckfedern, Spiralfedern oder andere Federeinrichtungen, um die Tür 3 nach oben vorzuspannen. Die Vorspannung der Tür 3 kann beispielsweise so gewählt werden, dass eine Beladung der Tür 3 mit einem Gewicht von bis zu 10 kg möglich ist und die Tür 3 immer noch nach oben vorgespannt ist. Dadurch kann die Tür 3 über den Kraftspeicher auch selbsttätig von der abgesenkten Position in eine angehobene Position bewegt werden. Vor Erreichen eines Anschlages kann zudem eine Dämpfungseinrichtung vorgesehen sein, um ein lautes Anschlagen bei einer vertikalen Bewegung nach oben zu vermeiden.

In den Figuren 11A und 11B ist das Funktionsprinzip des Schrankmöbels 1 des Ausführungsbeispiels der Figuren 1 bis 10 schematisch dargestellt. An dem Korpus 2 ist eine Führungsschiene 7 vorgesehen, entlang der zwei Scharniere 4 verfahrbar gehalten sind. Die Scharniere 4 ermöglichen ein Aufschwenken der Tür 3 in horizontale Richtung von einer Schließposition in eine erste Öffnungsposition. Von dieser ersten Öffnungsposition, die beispielsweise in einem Öffnungsbereich zwischen 70° und 110° liegt, kann die Tür 3 dann abgesenkt werden, wie dies in Figur 11B dargestellt ist. In der abgesenkten Position können dann Gegenstände an dem Halter 6 entnommen oder eingefügt werden, wonach die Tür 3 dann aus der abgesenkten zweiten Öffnungsposition wieder in die erste obere Öffnungsposition verfahren wird, aus der sie durch Verschwenken der Tür 3 in die Schließposition gebracht wird.

Wie in den Figuren 12A und 12B gezeigt ist, kann die Führungsschiene 7 statt am Korpus 2 auch an der Tür 3 angeordnet werden. Dann werden die beiden Scharniere 4 an einer Seitenwand des Korpus 2 festgelegt und nicht in vertikale Richtung verfahren. Vielmehr wird die Führungsschiene 7 zusammen mit der Tür 3 bewegt, wie dies die Figuren 12A und 12B zeigen. Im Übrigen findet das Verfahren zum Öffnen und Schließen der Tür 3 wie bei dem vorangegangenen Ausführungsbeispiel statt.

In den Figuren 13A und 13B ist ein weiteres Ausführungsbeispiel eines Schrankmöbels gezeigt, bei dem an einem Korpus 2 eine erste Führungsschiene 7 für mindestens ein Scharnier 4 vorgesehen ist, und zusätzlich an der Tür 3 eine zweite Führungsschiene 7 für mindestens ein weiteres Scharnier 4 vorgesehen ist. Wenn die Tür 3 über die Scharniere 4 in die erste Öffnungsposition verschwenkt wurde, kann die Tür anschließend abgesenkt werden, wie dies in Figur 13B gezeigt ist. Beim Absenken der Tür 3 verfährt das mindestens eine obere Scharnier 4 entlang der an dem Korpus 2 festgelegten Führungsschiene 7, und die untere Führungsschiene 7 verfährt vertikal relativ zu dem stationär angeordneten unteren Scharnier 4. Die in den Figuren 13A und 13B gezeigte Lösung besitzt den Vorteil, dass durch den größeren Abstand der Scharniere 4 in der ersten Öffnungsposition die Hebelverhältnisse besser sind, auch wenn der bauliche Aufwand durch die Anordnung von zwei Führungsschienen 7 leicht erhöht ist.

In den Figuren 14A und 14B ist eine weitere Ausführungsform eines Korpus 2 gezeigt, an dem eine Tür 3 in eine erste Öffnungsposition verschwenkt werden kann, um diese dann abzusenken. Bei diesem Ausführungsbeispiel sind zwei Scharniere 4 vorgesehen, die am Korpus 2 festgelegt sind. Wird die Tür 3 nun von der angehobenen Position in die abgesenkte Position der Figur 14B abgesenkt, bleiben die Scharniere 4 ortsfest an dem Korpus 2, und eine stationäre Schiene 70 verbleibt an dem oberen Scharnier 4. Relativ zu der stationären Schiene 70 wird die Führungsschiene 7 zusammen mit der Tür 3 nach unten bewegt. Die Führungsschiene 7 und die weitere Schiene 70 bilden somit eine Auszugsführung aus, die zwei oder drei Schienen umfassen kann, die über Wälzkörper oder Rollen verfahrbar aneinander gehalten sind. Auch bei dieser Ausgestaltung wirkt sich der größere Abstand der Scharniere 4 am Korpus 2 positiv auf die Hebelverhältnisse aus.

Bei den schematischen Darstellungen der Ausführungsbeispiele der Figuren 11 bis 14 können, wie bei dem ersten Ausführungsbeispiel, ein Kraftspeicher zum Anheben der Tür 3, Vorspannen der Tür 3 in eine angehobene Position, eine Sperreinrichtung zum Verhindern des Absenkens der Tür 3 in einem Schließbereich und eine weitere Sperreinrichtung zum Verhindern des Bewegens der Tür 3 in Schließrichtung in einer abgesenkten Position vorgesehen sein.

In den Figuren 15A bis 15C ist ein weiteres Ausführungsbeispiel eines Kraftspeichers dargestellt, um die Tür 3 in eine angehobene Position vorzuspannen. Der schematisch dargestellte Kraftspeicher umfasst eine Führungsbahn 30, die beispielsweise an einer oder beiden Innenseiten der Seitenwände 20 des Korpus 2 festgelegt ist. An der Führungsbahn 30 rollt eine Führungsrolle 31 ab, die von einer Feder 32 kraftbeaufschlagt wird, die im Bereich des unteren Scharniers 4 endseitig abgestützt ist, so dass bei einer Bewegung der Tür 3 von einer angehobenen Position gemäß Figur 15A in eine leicht abgesenkte Stellung gemäß Figur 15B die Führungsrolle 31 entlang der Führungsbahn 30 verfährt und dadurch die Feder 32 komprimiert wird. Durch weiteres Absenken wird die Feder 32 noch stärker komprimiert, wie dies in Figur 15C gezeigt ist. Beim Anheben der Tür 3 entspannt die Feder 32 wieder, so dass Federkräfte freigegeben werden. Die Anordnung einer solchen Feder 32 besitzt den Vorteil, dass in der abgesenkten Position gemäß Figur 15C an der Führungsbahn 30 eine Rastaufnahme vorgesehen sein kann, so dass die Tür 3 in einer abgesenkten Position verrastet werden kann. Dadurch kann der Benutzer die Tür 3 verrasten und dann mit beiden Händen Gegenstände aus dem Halter 6 entnehmen oder einfügen. Eine solche Rasteinrichtung kann bei allen dargestellten Ausführungsbeispielen eingesetzt werden, um die Tür 3 in einer abgesenkten Position loslassen zu können, ohne dass sich die Tür 3 wieder anhebt. Statt einem Verrasten kann auch eine Verriegelungseinrichtung eingesetzt werden, die ein Anheben der Tür 3 sperrt. Solche Rast- oder Verriegelungseinrichtungen können mit mechanischen Elementen, wie Rasthaken, Rastaufnahmen, Verriegelungsbolzen etc., ausgebildet werden, und die Position der Rasteinrichtung kann innerhalb des Korpus 2 variabel gewählt werden.

In Figur 16A ist die Ausführungsform der Figuren 15 dahingehend modifiziert, dass die Führungsbahn 30 verstellbar angeordnet ist, um die Kraft des Kraftspeichers in Form einer Feder 32 zum Anheben der Tür 3 relativ zu dem Korpus 2 einzustellen. Hierfür ist die Führungsbahn 30 entlang von zwei linearen Stellelementen 33 in horizontaler Richtung bewegbar, um beispielsweise von dieser ersten Position mit durchgezogenen Linien in eine Position bewegt zu werden, in der die Führungsbahn 30' mit gestrichelten Linien dargestellt ist. Dadurch wird die Feder 32 zusammengedrückt, und es wirken höhere Kräfte zum Anheben der Tür 3. Vorzugsweise ist das lineare Stellelement als Linearführung ausgebildet. Die Verstellung kann stufenlos erfolgen, um die Feder 32 zu komprimieren oder zu entspannen.

In Figur 16B ist eine alternative Ausgestaltung gezeigt, um die Kraft der Feder 32 zum Anheben der Tür einstellen zu können. Statt der Verstellung der Führungsbahn 30 ist ein Umschaltelement 35 vorgesehen, beispielsweise ein verschwenkbarer Hebel oder ein Schieber, der die Feder 32 komprimiert oder entspannt. Hierfür kann das Umschaltelement 35 über eine Schwenkachse 36 in die in gestrichelten Linien dargestellte Position des Umschaltelementes 35' überführt werden. Auch andere Verstellmechaniken, wie zum Beispiel Schraubengetriebe, Koppelgetriebe, Kurvengetriebe oder ähnliche, zum Ändern der Kraft der Feder 32 zur Einstellung der Vorspannung zum Anheben der Tür 3 können vorgesehen sein. Zudem können die beiden Ausgestaltungen der Figur 16A und 16B auch miteinander kombiniert werden.

Bei den dargestellten Ausführungsbeispielen kann ferner ein Selbsteinzug vorgesehen sein, mittels dem die Tür 3 von der ersten Öffnungsposition, in der sie angehoben ist, in eine Schließstellung verschwenkt werden. Ein solcher Selbsteinzug kann einen Kraftspeicher umfassen, insbesondere eine Feder, der die Tür 3 von der ersten Öffnungsposition automatisch in die Schließposition bewegt. Um Anschlaggeräusche zu vermeiden, kann vor Erreichen der Schließposition ein Dämpfer vorgesehen sein, um ein selbsttätiges Bewegen der Tür 3 ohne laute Geräusche zu ermöglichen. Zusätzlich zu dem Selbsteinzug kann der Kraftspeicher zum Anheben der Tür 3 dazu eingesetzt werden, ein selbsttätiges Verfahren der Tür 3 in die angehobene erste Öffnungsposition zu ermöglichen, um dann selbsttätig ein Verschwenken der Tür 3 bis in die Schließposition zu bewirken. Der Benutzer kann dann die Tür 3 aus einer abgesenkten Position, die allerdings entriegelt bzw. entrastet sein muss, selbsttätig in die angehobene Position und dann in der angehobenen Position in die Schließposition verschwenken.

In den dargestellten Ausführungsbeispielen wird die Tür 3 mechanisch durch Kraftspeicher vorgespannt. Es ist natürlich auch möglich, einen Antrieb für die entsprechenden Bewegungen vorzusehen, insbesondere einen elektromotorischen Antrieb. Eine entsprechende Bewegung kann beispielsweise über eine Spindel generiert werden, auf der eine Spindelmutter verfahren wird, die mit einer Baueinheit an dem Korpus 2 oder der Tür 3 festgelegt ist. Auch andere Antriebseinrichtungen können eingesetzt werden.

### Bezugszeichenliste

- 1: Schrankmöbel
- 2: Korpus
- 3: Tür
- 4: Scharnier
- 5: Leiste
- 6: Halter
- 7: Führungsschiene
- 8: Griffelement
- 9: Schlitten
- 10: Sperrleiste
- 11: Hebel
- 12: Anschlagselement
- 13: Seilzug
- 14: Befestigungselement
- 15: Umlenkrolle
- 16: Umlenkrolle
- 17: Umlenkrolle
- 18: Gegengewicht
- 19: Schlitten
- 20: Seitenwand
- 21: Rückwand
- 22: Boden
- 23: Oberboden
- 24: Schiene
- 30,30': Führungsbahn
- 31: Führungsrolle
- 32: Feder
- 33: Stellelement
- 35,35': Umschaltelement
- 36: Schwenkachse
- 40: Scharnierteil
- 41: Scharnierteil
- 42: Schlepphebel
- 70: Schiene

## Patentansprüche

1. Schrankmöbel (1) oder Haushaltsgerät, insbesondere als Hängeschrank, mit einem Korpus (2), an dem eine Tür (3) über eine Schwenkeinrichtung (4) von einer Schließposition in eine Öffnungsposition verschwenkbar ist, wobei an einer zum Korpus (2) gewandten Innenseite der Tür (3) mindestens ein Halter (6) zur Bevorratung von Gegenständen fixiert ist, wobei die Tür (3) in einem Öffnungsbereich der Tür (3) entlang einer Führungseinrichtung (7) absenkbar ist, wobei die Führungseinrichtung (7) als Linearführung ausgebildet ist, die mehrere relativ zueinander verfahrbare Schienen oder eine Führungsschiene (7) entlang der ein Schlitten (9, 19) über Wälzkörper oder Rollen verfahrbar ist, umfasst, um ein lineares Bewegen der Tür (3) in vertikale Richtung zu ermöglichen, und die Tür (3) über einen Kraftspeicher (18, 32) in eine angehobene Position vorgespannt ist, **dadurch gekennzeichnet, dass** zum Einstellen der Kraft des Kraftspeichers (32) eine Führungsbahn (30) verstellbar ist, entlang der eine durch den Kraftspeicher (32) vorgespannte Führungsrolle (31) oder Führungselement verfahrbar ist, oder der Kraftspeicher (32) als Feder ausgebildet ist und Einstellmittel (33, 35) zum Ändern der Vorspannung der Feder vorgesehen sind.

2. Schrankmöbel oder Haushaltsgerät nach Anspruch 1, **dadurch gekennzeichnet, dass** eine erste Sperreinrichtung (10, 11) vorgesehen ist, die in einem Schließbereich der Tür (3) ein Absenken der Tür (3) verhindert.

3. Schrankmöbel oder Haushaltsgerät nach Anspruch 2, **dadurch gekennzeichnet, dass** die erste Sperreinrichtung (10, 11) zumindest in einem Schließbereich zwischen der Schließposition und einem Öffnungswinkel von 60°, insbesondere 70°, wirksam ist.

4. Schrankmöbel oder Haushaltsgerät nach einem der vorhergehenden Ansprüche, **dadurch gekennzeichnet, dass** eine zweite Sperreinrichtung (10, 11) vorgesehen ist, die ein Verschwenken der Tür aus einer Öffnungsposition in einen Schließbereich verhindert, wenn die Tür (3) in einer abgesenkten Position angeordnet ist.

5. Schrankmöbel oder Haushaltsgerät nach einem der vorhergehenden Ansprüche, **dadurch gekennzeichnet, dass** in dem Korpus (2) in einem unteren Bereich ein Boden (22) und optional mindestens ein Einlegeboden angeordnet sind und in einem oberen Bereich ein Freiraum für eine Aufnahme für den Halter (6) ausgebildet ist.

6. Schrankmöbel oder Haushaltsgerät nach einem der vorhergehenden Ansprüche, **dadurch gekennzeichnet, dass** der Halter (6) eine Schale, ein Korb, ein Haken und/oder eine Halteleiste umfasst.

7. Schrankmöbel oder Haushaltsgerät nach einem der vorhergehenden Ansprüche, **dadurch gekennzeichnet, dass** die Schwenkeinrichtung (4) mindestens zwei in vertikale Richtung beabstandet voneinander angeordnete Scharniere aufweist.

8. Schrankmöbel oder Haushaltsgerät nach Anspruch 7, **dadurch gekennzeichnet, dass** die Scharniere an der Tür (3) festgelegt und/oder an einem Schlitten entlang einer Führungsschiene verfahrbar sind.

9. Schrankmöbel oder Haushaltsgerät nach einem der vorhergehenden Ansprüche, **dadurch gekennzeichnet, dass** eine Verriegelungs- oder Rasteinrichtung vorgesehen ist, mittels der die Tür (3) in einer abgesenkten Position verrastbar oder verriegelbar ist.

10. Schrankmöbel oder Haushaltsgerät nach einem der vorhergehenden Ansprüche, **dadurch gekennzeichnet, dass** ein Selbsteinzug vorgesehen ist, mittels dem die Tür (3) von einer geöffneten Position in eine Schließposition verschwenkbar ist.

## Claims

1. A cupboard (1) or household appliance, in particular as a hanging cabinet, having a body (2) on which a door (3) is pivotable via a pivot device (4) from a closed position into an open position, wherein at least one holder (6) for storing objects is fixed on an inner side of the door (3) facing toward the body (2), wherein the door (3) is lowerable along a guide device (7) into an opening range of the door (3), wherein the guide device (7) is designed as a linear guide comprising a plurality of rails being arranged movably with regard to each other or a guide rail on which a carriage (9, 19) is held so it is movable via roller bodies or rolls, in order to enable linear movement of the door (3) in the vertical direction, and the door (3) is pre-tensioned via a force accumulator (18, 32) in a raised position, **characterized in that,** in order to set the force of the force accumulator (32), a guide path (30) is adjustable, along which the guide roller (31) or guide element pre-tensioned by the force accumulator (32) is movable, or the force accumulator (32) is designed as a spring and setting means (33, 35) are provided for changing the pre-tension of the spring.

2. The cupboard or household appliance according to Claim 1, **characterized in that** a first blocking device (10, 11) is provided, which prevents lowering of the door (3) in a closing range of the door (3).

3. The cupboard or household appliance according to Claim 2, **characterized in that** the first blocking device (10, 11) is active at least in a closing range between the closed position and an opening angle of 60°, in particular 70°.

4. The cupboard or household appliance according to any one of the preceding claims, **characterized in that** a second blocking device (10, 11) is provided, which prevents pivoting of the door from an open position into a closing range if the door (3) is arranged in a lowered position.

5. The cupboard or household appliance according to any one of the preceding claims, **characterized in that** a bottom panel (22) and optionally at least one shelf are arranged in the body (2) in a lower region and a free space for a receptacle for the holder (6) is formed in an upper region.

6. The cupboard or household appliance according to any one of the preceding claims, **characterized in that** the holder (6) comprises a shell, a basket, a hook, and/or a holding bracket.

7. The cupboard or household appliance according to any one of the preceding claims, **characterized in that** the pivot device (4) comprises at least two hinges arranged spaced apart from one another in the vertical direction.

8. The cupboard or household appliance according to Claim 7, **characterized in that** the hinges are secured on the door (3) and/or are movable on a carriage along a guide rail.

9. The cupboard or household appliance according to any one of the preceding claims, **characterized in that** a locking or latching device is provided, by means of which the door (3) can be latched or locked in a lowered position.

10. The cupboard or household appliance according to any one of the preceding claims, **characterized in that** a self-retractor is provided, by means of which the door (3) is pivotable from an open position into a closed position.

## Revendications

1. Placard (1) ou appareil ménager, notamment armoire suspendue comprenant un corps (2) sur lequel une porte (3) est montée pivotante par une installation de pivotement (4) entre une position fermée et une position ouverte,
- le côté intérieur de la porte (3) tourné vers le corps (2) comporte au moins un support (6) pour recevoir des objets,
- la porte (3) pouvant être abaissée le long d'une installation de guidage (7) dans la zone d'ouverture de la porte (3),
- l'installation de guidage (7) est sous la forme d'un guidage linéaire comportant plusieurs rails mobiles l'un par rapport à l'autre ou un rail de guidage (7) le long duquel peut circuler un chariot (9, 19) par l'intermédiaire d'organes de roulement ou de galets pour permettre un mouvement linéaire de la porte (3) dans la direction verticale et la porte (3) est précontrainte en position relevée par l'intermédiaire d'un accumulateur de force (18, 32),
**caractérisé en ce que**
un chemin de guidage (30) est réglable pour régler la force de l'accumulateur de force (32), chemin le long duquel circule un galet de guidage (31) ou un élément de guidage précontraint par l'accumulateur de force (32) ou l'accumulateur de force (32) est sous la forme d'un ressort et des moyens de réglage (33, 35) sont prévus pour modifier la précontrainte du ressort.

2. Placard ou appareil ménager selon la revendication 1,
**caractérisé en ce que**
il est prévu une première installation de blocage (10, 11) qui interdit la descente de la porte (3) dans la zone de fermeture de la porte (3).

3. Placard ou appareil ménager selon la revendication 2,
**caractérisé en ce que**
la première installation de blocage (10, 11) agit dans une zone de fermeture comprise entre la position de fermeture et un angle d'ouverture de 60°, notamment de 70° .

4. Placard ou appareil ménager selon l'une des revendications précédentes,
**caractérisé en ce que**
une seconde installation de blocage (10, 11) est prévue qui interdit le pivotement de la porte à partir d'une position d'ouverture dans une plage de fermeture lorsque la porte (3) est en position abaissée.

5. Placard ou appareil ménager selon l'une des revendications précédentes,
**caractérisé en ce que**
une plage inférieure du corps (2) comporte un fond (22) ou en option, au moins un fond rapporté et une zone supérieure a un espace libre pour recevoir le support (6).

6. Placard ou appareil ménager selon l'une des revendications précédentes,
**caractérisé en ce que**
le support (6) est une coupelle, un panier, un crochet et/ou une lame de fixation.

7. Placard ou appareil ménager selon l'une des revendications précédentes,
**caractérisé en ce que**
l'installation de pivotement (4) comporte au moins deux charnières écartées l'une de l'autre dans la direction verticale.

8. Placard ou appareil ménager selon la revendication 7,
**caractérisé en ce que**
les charnières sont fixées à la porte (3) et/ou à un chariot le long d'un rail de guidage.

9. Placard ou appareil ménager selon l'une des revendications précédentes,
**caractérisé en ce que**
il est prévu une installation de verrouillage ou d'encliquetage pour accrocher ou verrouiller la porte (3) en position abaissée.

10. Placard ou appareil ménager selon l'une quelconque des revendications précédentes,
**caractérisé en ce que**
il est prévu un automatisme de retour qui pivote la porte (3) de sa position ouverte à sa position fermée.
